# EUROPÄISCHE PATENTSCHRIFT

(11) **EP 0 657 598 B1**
(45) Veröffentlichungstag und Bekanntmachung des Hinweises auf die Patenterteilung: **06.05.1998**
(21) Anmeldenummer: 94117884.0
(22) Anmeldetag: 12.11.1994
(51) Int. Cl.: E04D 13/16

(54) **First- und/oder Gratabdeckung sowie Verfahren zur Herstellung einer First- und/oder Gratabdeckung**
Ridge and/or hip covering for roofs as well as the method for producing a ridge and/or hip covering
Recouvrement de faîte et/ou d'arête de toits ainsi que procédé pour la réalisation de recouvrement de faite et/ou d'arête

(30) Priorität: 10.12.1993 DE 4342206; 30.09.1994 DE 9415765 U
(43) Veröffentlichungstag der Anmeldung: 14.06.1995
(73) Patentinhaber: GEHRING, Manfred, Dr., D-72250 Freudenstadt (DE)
(72) Erfinder: Gehring,Manfred Dr.,, D-72250 Freudenstadt (DE); Schollmeyer,Hermann Dr.Ing.,, D-68542 Heddesheim (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- EP-A- 0 341 343
- EP-A- 0 463 637
- EP-A- 0 476 531
- DE-A- 3 825 348
- DE-A- 3 829 408
- DE-U- 9 115 241
- FR-A- 2 516 132
- GB-A- 2 155 516
- US-A- 4 280 399

## Beschreibung

Die Erfindung betrifft eine First- und/oder Gratabdeckung nach dem Oberbegriff des Anspruchs 1 sowie ein Verfahren zur Herstellung einer First- und/oder Gratabdeckung nach dem Oberbegriff des Anspruchs 24.

Aus dem DE-GM 92 17 733 ist eine gattungsgemäße First-und/oder Gratabdeckung bekannt. Die dort beschriebene First- und/oder Gratabdeckung weist einen ersten Abschnitt, an dessen beide Seiten sich jeweils ein zweiter und dritter Abschnitt anschließen, sowie einen äußeren Abschnitt auf, der am dritten Abschnitt jeweils befestigt wird. Die ersten drei Abschnitte sind aus einem Hartkunststoff und der äußere Abschnitt aus einem leicht nachgiebigen, biegbaren und sehr dehnfähigen Material gefertigt. Jeder der Abschnitte ist gegenüber dem angrenzenden mittels in Längsrichtung des Abdeckbandes verlaufenden Falzen abwinkelbar. Über den ersten Abschnitt wird das Abdeckband an einer Firstlatte oder einer Gratlatte befestigt, im zweiten Abschnitt sind Auswölbungen mit Durchbrüchen ausgebildet, über die die Entlüftung erfolgt, und der dritte Abschnitt weist Vorsprünge in Form von Stütznoppen auf, die als Abstandshalter gegenüber dem Firstziegel dienen, um immer für eine definierte Spaltbreite zwischen der Abdeckung und der Innenseite der angrenzenden First-oder Gratkappe zu sorgen.

Nachteilig an der bekannten Abdeckung ist zum einen, daß lediglich der zweite Abschnitt Durchbrüche für die Entlüftung aufweist. Zum anderen sind bei der bekannten Abdeckung die genannten Stütznoppen auf den Kappenschenkeln notwendig, um eine ausreichende Strömung zwischen Firstziegel und Abdeckung zu gewährleisten. Durch diese starren Stütznoppen wird der durchströmenden Luft ein Widerstand entgegengesetzt, durch den eine ausreichende Entlüftung verhindert werden kann, und es ist keine flexible Anpassung an die Innenprofilierung des Firstziegels möglich. Hierdurch wird eine Kompensierung der stufenförmigen Innenkontur des Firstziegels nicht ausreichend gewährleistet.

Aus der EP-A2-0 463 637 ist eine gattungsgemäße First-und/oder Gratabdeckung in Form einer Lüfterfirstkappe bekannt. Die Lüfterfirstkappe ist dabei aus einem Kunststoff vorgehbarer Steifigkeit gebildet und weist einen mittleren Firstklappenbefestigungsbereich, einen gegenüber diesem nach unten abgewinkelten Mittelbereich sowie einen weiteren, gegenüber dem Mittelbereich nach unten abgewinkleten Randbereich auf, an dessen Unterseite ein Dichtungselement in Form eines elastischen Formkörpers festgelegt ist. An dem Randbereich, welcher als äußerer Abschnitt seitlich unter dem Firstziegel hervorragt, schließt sich dann ein nach oben und außen abgewinkelter Anströmspoiler an. Die einzelnen genannten Bereiche bzw. Abschnitte gehen dabei über in Längsrichtung verlaufende Knickstellen ineinander über. Im Mittelbereich sind unmittelbar angrenzend an den Firstkappenfestigungsbereich Luftdurchlaßöffnungen ausgebildet. Um für eine bestmögliche Firstenlüftung zu sorgen, sind dann zusätzliche Anströmelemente vorgesehen, welche mit der Abdeckkappe verbunden oder verkuppelt werden.

Aufgabe der Erfindung ist es, unter Vermeidung der vorgenannten Nachteile eine First- und/oder Gratabdeckung sowie ein Verfahren zur Herstellung einer solchen zu schaffen, die die Vorteile von bekannten First- und/ oder Gratabdeckelementen nutzt, wobei unabhängig von der Art und Ausführung der Dacheindeckung für eine effektivere Entlüftung über den Firstbereich gesorgt wird.

Erfindungsgemäß wird die genannte Aufgabe durch eine First- und/oder Gratabdeckung der eingangs genannten Art dadurch gelöst, daß zumindest ein gegenüber dem zweiten inneren Abschnitt nach oben abgebogener erster äußerer Abschnitt der Abdeckkappe aus dauerelastisch verformbaren Material mit Überströmbereichen versehen ist, ein dritter äußerer Abschnitt gegenüber dem ersten äußeren Abschnitt nach außen abgewinkelt und ein zweiter äußerer Abschnitt als Dichtungselement im Übergangsbereich zwischen dem zweiten inneren Abschnitt und dem ersten äußeren Abschnitt angeordnet ist. Ein erfindungsgemäßes Verfahren zeichnet sich dadurch aus, daß das dauerelastisch verformbare Material durch Stanzen mit Überströmöffnungen, Aufbördelungen sowie Lamellen und Überströmbereichen versehen wird und ein erster äußerer Abschnitt gegenüber dem zweiten inneren Abschnitt nach oben umgebogen, ein zweiter äußerer Abschnitt im Übergangsbereich zwischen dem zweiten inneren Abschnitt und dem ersten äußeren Abschnitt der Abdeckkappe angeordnet und ein dritter äußerer Abschnitt gegenüber dem ersten äußeren Abschnitt nach außen abgewinkelt wird.

Durch die erfindungsgemäße Ausbildung insbesondere der äußeren Abschnitte wird zwischen der Unterseite bzw. -kante des Firstziegels sowie der Oberseite bzw. -kante der Firstkappe für einen inneren, nicht abgedichteten Strömungsraum gesorgt. Der Begriff Firstziegel ist dabei nicht als die Erfindung einschränkend zu betrachten. Er umfaßt vielmehr auch alle anderen den Dachfirst oder -grat abdeckenden Elemente wie z.B. Firststeine, Firstpfannen etc. Der Strömungs- oder Entlüftungsraum wird seitlich jeweils durch den nach oben umgebogenen und entsprechend hoch laufenden ersten äußeren Abschnitt abgeschlossen, welcher lediglich segmentförmige Überströmbereiche freigibt. Auf diese Weise ist der Entlüftungsraum zum einen zu beiden Dachseiten hin geöffnet, um für ein ungehindertes Ausströmen der Unterdachluft nach außen zu sorgen, zum anderen ist dieser Raum gegen unerwünschten Eintrieb von allerlei Getier, Regen und Schnee etc., soweit möglich, geschützt. Aufgrund der durchgehenden Ausbildung des Strömungs- bzw. Entlüftungsraums von Luv nach Lee erfolgt keine erzwungene Strömung, wie dies bei Einzelkanälen der Fall ist. Es wird beispielsweise auch schräg in den Strömungsraum gelangender Wind nicht wie bei Kanälen umgelenkt, sondern vielmehr verwirbelt, so daß der notwendige Unterdruck zur Dachentlüftung erzeugt wird. Entsprechend kann sich die Luftströmung ungehindert entwickeln und bewegen.

Es wird sowohl an heißen Sommertagen aufgrund der starken Luftströmung stets für eine gute und schnelle Wärmeabfuhr gesorgt als auch an kalten und regnerischen Tagen für eine verbesserte und sichere Abführung der Feuchtigkeit im Lüftungsspalt unterhalb der Firstziegel. Durch die Ausbildung von erstem und drittem äußeren Abschnitt wird für den räumlichen und kraftmäßigen Abschluß zum Firstziegel gesorgt. Es tritt dabei zwischen dem zweiten inneren und dem dritten äußeren Abschnitt eine Art Scharnierwirkung ein, so daß sich der dritte äußere Abschnitt jeweils optimal an die Innenfläche eines First- und/oder Gratziegels anpassen kann. Es sind also keine Umbiegungen vor Ort notwendig, insbesondere auch aufgrund der Verwendung eines dauerelastisch verformbaren Materials, um die erfindungsgemäße First- oder Abdeckkappe jeweils an den vorgegebenen First- und/oder Gratziegel anzupassen. Der zweite äußere Abschnitt überbrückt den Spalt zwischen den Dacheindeckungsplatten und den angrenzenden Abdeckelementen dichtend. Da der zweite äußere Abschnitt als Dichtungselement auf beiden Seiten der Abdeckkappe angeordnet ist, erfolgt so die vollständige Abdichtung des Unterdachbereichs von Dachseite zu Dachseite. Je nach Breite des zweiten inneren Abschnittes sowie des ersten und zweiten äußeren Abschnittes kann die Abdeckkappe vollständig von dem Firstziegel überdeckt werden oder aber teilweise darunter hervorragen. Bei ersterem ist die Abdeckkappe nicht unmittelbar Regen und Schnee ausgesetzt. Ragt die Abdeckkappe teilweise unter dem Firstziegel hervor, so ist durch die längere Ausbildung der Abschnitte für eine verbesserte Scharnierwirkung gesorgt.

In bevorzugter Ausgestaltung ist dabei vorgesehen, daß der erste und der dritte äußere Abschnitt in Form einer Vielzahl materialschlüssig ineinander übergehender elastischer Lamellen ausgebildet sind. Eine derartige lamellenartige Ausbildung zeichnet sich dadurch aus, daß die Abdeckkappe leicht über den gesamten Bereich des Firststeins angepaßt werden kann und eine hervorragende Stabilität aufweist. Durch die lamellenartige Ausbildung des dritten sowie auch des ersten äußeren Abschnittes wird für eine ausgezeichnete Anpassung an die häufig in Firstrichtung auftretenden treppenartigen bzw. konischen Konturen des Firstziegels bzw. des Firststeins gesorgt. Die Lamellen können dabei jeweils unabhängig voneinander entweder den Firstziegel gerade noch berühren oder aber völlig mit ihrer Außenoder Kontaktfläche am Innenprofil anliegen. Der Firstziegel ist lediglich noch auf die montierte Firstkappe aufzusetzen, um für eine elastische und dauerhafte Verbindung zwischen Firstkappe und -ziegel zu sorgen. Dabei ergibt sich aufgrund der erfindungsgemäßen Ausgestaltung nicht nur eine Abstützung in der Mitte des Firstes, so daß der Dachdecker diesen gefahrlos beschreiten kann, sondern es wird durch die Lamellen auch für eine sichere äußere Abstützung des Ganzen gesorgt.

Der notwendige Strömungsquerschnitt zur Erfüllung der DIN 4108 wird bevorzugt dadurch erbracht, daß die durch einen gleichbleibenden Abstand zwischen den Lamellen gebildeten Zwischenräume als Überströmbereiche dienen.

In Weiterbildung ist vorgesehen, daß die bevorzugt einstückig mit dem zweiten inneren Abschnitt der Abdeckkappe ausgebildeten Lamellen an den Längskanten des ersten äußeren Abschnittes mit einstückig mit den Lamellen ausgebildeten Seitenlaschen versehen sind. Diese Seitenlaschen sind bevorzugt gegenüber den Lamellen des ersten äußeren Abschnittes unter Bildung eines stumpfen Winkels nach unten und außen abgebogen, wobei der Winkel derart ist, daß sich der Querschnitt der Überströmbereiche ausgehend vom ersten äußeren Abschnitt nach außen und unten verjüngt. Durch diese düsenförmige Ausgestaltung der segmentförmigen Überströmbereiche zwischen den einzelnen Lamellen ergeben sich für die aus dem Entlüftungsraum ausströmende Luft die vorteilhaften geringen Verluste einer Düsenströmung, während in der entgegengesetzten Richtung die hohen Strömungsverluste einer "Borda"-Mündung wirksam werden. Bei freier thermischer Konvektion ohne Seitenwind kann die aus dem Dach in den Strömungsraum ausströmende Luft beidseitig durch die segmentförmigen Überströmbereiche im ersten sowie gegebenenfalls im dritten äußeren Abschnitt ausfließen. Bei erzwungener Konvektion wird die bei Seitenwind von außen einströmende Luft durch die einseitige Kontur der Überströmbereiche im ersten äußeren Abschnitt insbesondere durch Kontraktion und Verwirbelung an den aufgewölbten Kanten der Seitenlaschen am Einfließen gehindert, während beim Ausfließen aus den an der gegenüberliegenden Dachschräge befindlichen Überströmbereichen aufgrund der dort vorliegenden Abrundungen der Seitenlaschen ein wesentlich geringerer Widerstand vorliegt. Dies führt zu einem geringen Unterdruck im Zwischenraum zwischen Firstziegel und -kappe, der sich vorteilhaft auf die Strömung aus dem Dachinneren durch im zweiten inneren Abschnitt vorgesehene Durchbrüche auswirkt. Die gegebenenfalls feuchte Luft wird dabei nicht nur an der Lee-, sondern auch an der Luvseite aus dem Dachinneren abgesaugt. Ein Einströmen in das Dachinnere wird durch den vorliegenden Unterdruck verhindert. Des weiteren kann Regen- oder Kondenswasser durch die Überströmbereiche in den äußeren Abschnitten ungehindert abfließen. Ein Eindringen von Wasser wird durch die aufgewölbten Kanten der Seitenlaschen sowie auch den abgewinkelten dritten äußeren Abschnitt verhindert.

Um die Wirkungen der düsenförmigen Überströmbereiche zu verstärken, verjüngen sich die Seitenlaschen bevorzugt ausgehend von der jeweiligen Lamelle nach außen.

In weiterer bevorzugter Ausgestaltung ist vorgesehen, daß sich die Lamellen des dritten äußeren Abschnittes an ihrem freien Ende nach außen verjüngen. Hierdurch wird die Elastizität der äußeren Lamellen erhöht, so daß sie sich problemlos an jedes Innenprofil anpassen und für eine elastische und dauerhafte Verbindung zwischen Firstziegel und Firstkappe sorgen. Um diesen Effekt zu verstärken, können die einzelnen Lamellen des dritten äußeren Abschnittes gegebenenfalls etwas schmaler als die Lamellen des zweiten äußeren Abschnittes ausgebildet sein. Bei einer solchen Firstkappe ist der Firstziegel lediglich noch auf die montierte Abdeckung aufzusetzen, wobei eine Anpreßaufgabe durch den Firststein wie bei bekannten Kunststoffabdeckungen nicht mehr notwendig ist, da die Verformung der Abdeckkappe bereits vor dem Montieren erfolgt ist.

Um im Bereich der Abwinkelung für eine Halterung zur Aufnahme des zweiten äußeren Abschnittes zu sorgen, ist der Übergangsbereich zwischen dem zweiten inneren und ersten äußeren Abschnitt bevorzugt durch Querschlitze in Laschen unterteilt. Zwei einander benachbarte Laschen können dabei die gleiche, aber auch eine unterschiedliche Breite aufweisen, wobei bei der aus Strömungsgründen bevorzugten unterschiedlichen Breite die breiteren Laschen gegebenenfalls zur Erhöhung der Stabilität in die Lamellen der äußeren Abschnitte übergehen. Zur Ausbildung der Halterungen für den zweiten äußeren Abschnitt sind die in die Lamellen der äußeren Abschnitte übergehenden Laschen in Form eines gespiegelten S und die ihnen benachbarten Laschen S-förmig derart nach unten abgebogen, daß sie eine Klemmleiste zur Aufnahme und zum Befestigen des als Dichtungselement dienenden zweiten äußeren Abschnittes ausbilden. In diese Klemmleisten können dann äußere Abschnitte unterschiedlicher Ausbildung eingeschoben werden, wobei die Klemmwirkung von nach außen und nach unten abgebogenen Laschen für eine zuverlässige Befestigung der Abschnitte sorgt. Es müssen keine zusätzlichen Halterungen an der Abdeckkappe angebracht oder angeformt werden, wodurch sich auch die Herstellung einer solchen Kappe vereinfacht.

Wichtig für die zweiten äußeren Abschnitte, die beispielsweise auch eine unterschiedliche Breite aufweisen können, ist nur, daß diese den Spalt zwischen den Dacheindeckungsplatten und den angrenzenden Abdeckelementen dichtend überbrücken.

Bevorzugt sind im Übergangsbereich zwischen den die Klemmleiste bildenden Laschen und den Lamellen des ersten äußeren Abschnittes senkrecht zur Erstreckungsrichtung der Lamellen verlaufende Längssicken vorgesehen. Durch die sich hierdurch ergebende Versteifung im Bereich zwischen dem zweiten inneren und dem ersten äußeren Abschnitt wird verhindert, daß die Klemmleisten bzw. Halterungen und das darin eingesetzte Dichtungselement nach außen gedrückt werden können. Die elastische Ausbildung zwischen inneren und äußeren Abschnitten ergibt sich entsprechend zwischen dem dritten äußeren Abschnitt und dem zweiten inneren Abschnitt.

Die auch nach Einschieben des zweiten äußeren Abschnittes und aufgrund der Umbiegungen verbleibenden Öffnungen im Übergangsbereich oberhalb des eingeschobenen Dichtungselementes können als Sicker-Öffnungen dienen, durch die Regen- oder Kondenswasser nach außen abfließen kann, damit dieses nicht ins Dachinnere eindringt.

Als zweite äußere Abschnitte können bevorzugt Metallstreifen aus Aluminium, Kupfer oder Blei dienen. Durch die Verwendung dieser Materialien ist die Möglichkeit zu einem fast vollständigen Recycling ohne die für Kunststoffe bekannten Folgelasten gegeben. Zudem ist der zweite äußere Abschnitt extrem widerstandsfähig, so daß kaum Materialverrottung auftritt. Ragt die Abdeckkappe mit ihren zweiten äußeren Abschnitten unter dem Firstziegel hervor, so wird diese auch durch UV-Strahlung nicht angegriffen, so daß sich ihre Lebensdauer erhöht. Eine derartige Ausführungsform ist insbesondere dann zu bevorzugen, wenn ein glatter Abschlußziegel verwendet wird, der mit einem Absatz im Ziegel selbst versehen ist. Ein Ende des Metallstreifens wird dabei in die Klemmleiste eingesetzt, während das andere, insbesonders glatte Ende des zweiten äußeren Abschnittes beispielsweise mit einer Breite von 15cm satt auf dem Absatz des Dachziegels aufliegt und die Firstkappe entsprechend leicht anbringbar ist. Anstelle eines Metallstreifens können dabei aber auch Gummistreifen, z.B. aus Ethylen- Propylen-Dien-Terpolymere (EPDM) verwendet werden. Die Verwendung von Kupfer weist den Vorteil auf, daß dieses Element einer natürlichen Oxidation unterworfen ist. Das vom Regen vom Metall abgewaschene Kupferoxid verhindert dabei eine Bemoosung der Dacheindeckungsplatten und vermittelt über einen langen Zeitraum den Eindruck einer stets neuwertigen Dacheindeckung.

In bevorzugter Ausgestaltung sind zwei Metallstreifen, vorzugsweise aus verschiedenem Metall, aufeinander gelegt.

Dabei kann es sich bei einer Ausführungsform bei einem Metallstreifen um Aluminium und bei dem anderen um verzinntes Blei handeln.

Das Aluminium und die Zinnplattierung des Bleis sorgen dafür, daß kein Bleicarbonat ins Abwasser gelangt. Des weiteren ist bei der Verwendung von Aluminium und verzinntem Blei für eine ideale Anpassung an jede Ziegelform gesorgt.

Bei einer anderen Ausführungsform handelt es sich bei einem Metallstreifen wiederum aus Aluminium, bei dem anderen jedoch um farblich beschichtetes Blei. Hierdurch ergibt sich erstens ein zusätzlicher Korrosionsschutz, zweitens kann bei Verwendung einer roten oder braunen Beschichtung jeweils die der Ziegelfarbe entsprechende Oberfläche verwendet werden.

Des weiteren ist der untere Metallstreifen an dem der Klemmleiste abgewandten Ende durch Rückfaltung des oberen Metallstreifens in diesen eingebettet. Hierdurch wird für einen optimalen Abschluß des zweiten äußeren Abschnittes an dem den Ziegeln zugewandten Ende gesorgt. Es wird beispielsweise verhindert, daß Luft in den Bereich zwischen den beiden Metallstreifen eindringen kann, was inbesondere dann unerwünscht ist, wenn die Seitenstreifen nicht vollständig von dem Firstziegel bzw. dem Firststein überdeckt werden, sondern teilweise darunter hervorragen. Da die zweiten äußeren Abschnitte dann auch unmittelbar Regen und Schnee ausgesetzt sind, kann auch dieser nicht zwischen die Metallstreifen eindringen.

Die Metallstreifen können bei den vorhergehend aufgeführten Ausführungsformen wahlweise gewellt oder aber ohne Wellung ausgebildet sein.

Um den zweiten Abschnitt zuverlässig in den Klemmleisten festlegen zu können, weisen die Metallstreifen entweder einen speziell ausgebildeten Randbereich auf oder aber ein Randbereich ist in einem zusätzlichen Metallrücken festgelegt. Hierzu können die Metallstreifen in diesem Randbereich beispielsweise eine Querschnittsverengung aufweisen. In ihrem dem Metallrücken abgewandten Bereich ist zur besseren Auflage auf den Dacheindeckungsplatten eine Abwinkelung des Streifens möglich.

Der Metallrücken selbst kann beispielsweise aus Edelstahl sein oder aber auch aus verzinktem Blech. Ein solcher Metallrücken ist auch für andere Ausführungsformen des zweiten äußeren Abschnittes verwendbar, beispielsweise bei der Verwendung eines Gummistreifens, welcher ansonsten mit einem speziell ausgebildeten Randbereich versehen sein müßte.

In einer anderen bevorzugten Ausgestaltung der Erfindung ist vorgesehen, daß der zweite äußere Abschnitt der Abdeckkappe aus einem bürstenartigen Element besteht. Die Borsten eines solchen bürstenartigen Elementes können sowohl in den Wellentälern der Dacheindeckungsplatten bzw. Dachziegel bis auf den Grund derselben reichen, aber auch im Bereich der höchsten Erhebungen der Dacheindeckungsplatten gespreizt bzw. weggedrückt werden. Damit kann sich ein derartiges bürstenartiges Element auch an verschiedenste Konturen dichtend anlegen. Auch weist das Element die im Bereich der Anlage an den Dacheindeckungsplatten bzw.

Dachziegeln notwendige Biegsamkeit und Weichheit auf, so daß es sich schon bei geringster Krafteinwirkung an die Konturen der Dacheindeckungsplatten bzw. Dachziegel dichtend anschmiegt.

Besonders vorteilhaft weist das bürstenartige Element Borsten aus Aluminiumdrähten oder Kupferdrähten auf. Da diese Borsten, die auch unter dem Firstziegel hervorragen können, der Witterung und damit auch UV-Strahlen ausgesetzt sind, ist durch die erfindungsgemäße Ausgestaltung ein besonders witterungsbeständiger und widerstandsfähiger zweiter äußerer Abschnitt der Abdeckkappe geschaffen. Statt Aluminiumdrähten kann das bürstenartige Element auch Naturfasern als Borsten, z.B. Pferdeborsten, aufweisen. Durch die Verwendung solcher Naturfasern wird eine Abdeckkappe geschaffen, die auch später keine Altlasten aufweist, welche kompliziert entsorgt werden müßten.

Ist das bürstenartige Element zu den Dacheindeckungsplatten hinweisend abgestuft, dann legt es sich besonders gut an die Kontur der Platten an. An Steildächern lassen sich so die Borstenanpreßwerte verringern und die einzelnen Borsten liegen gleichmäßig und flach an der Dacheindeckungsplattenkontur an. Anstelle bürstenartiger Elemente können als zweiter äußerer Abschnitt auch Dichtungskörper aus Filterschaum verwendet werden, die bevorzugt keilförmig ausgebildet sind. Oder aber es wird ein formstabiles Gewebeband verwendet. Bei Verwendung dieser Dichtungskörper muß keine Rücksicht bei der Aufbringung der Abdeckkappe auf die Firstlatte hinsichtlich der Profilierung der Dacheindeckungsplatten genommen werden. Der zweite äußere Abschnitt kann aber auch ein an die Profilierung der Dacheindeckungsplatten angepaßtes Kunststoffteil sein. Weiterhin ist möglich, daß der Abschnitt kammartig ausgebildet ist. Ein solcher kammartiger Abschnitt paßt sich durch seine biegsamen Zähne problemlos an jedes Außenprofil an. Des weiteren kann der zweite äußere Abschnitt ein weicher, dehnbarer Polyisobutylen-Folienstreifen sein, in welchem ein Streckmetallgitter eingebettet ist, das insbesondere in Längsrichtung eine Dehnbarkeit von 50 bis 150 % und in Querrichtung eine Dehnbarkeit von 20 % und ein Rückstellvermögen < 0,5 % aufweist. Bei Verwendung einer Abdeckkappe mit einem solchen äußeren Abschnitt ist eine beliebige Profilierung der Dacheindeckungsplatten möglich, da der Abschnitt eine hohe Dehnbarkeit in Längsrichtung aufweist. Die geringe Dehnbarkeit in Querrichtung sorgt dafür, daß die unter dem Firstziegel angebrachte Abdeckkappe auch ein optisch ansprechbares Bild liefert, wenn der äußere Abschnitt unter dem Firstziegel hervorragt, da diese dann einen sauberen Längsrand aufweist. Über Haftmittel läßt sich der zweite äußere Abschnitt optimal an den Dacheindeckungsplatten fixieren und damit gegebenenfalls verkleben.

Heute wird verstärkt auf die wirtschaftliche Wiederverwertung von Alt- und Abfallstoffen durch ihre Rückführung in den Stoffkreislauf geachtet. Bei den herkömmlich verwendeten Materialien wie Hartkunststoffen gestaltet sich ein Recycling jedoch äußerst schwierig, insbesondere wenn diese im Verbund mit anderen Materialien ausgebildet sind. Ist ein Recycling nicht möglich, so verbleiben lediglich eine Deponierung oder Verbrennung mit den damit verbundenen Folgelasten als Entsorgungsalternativen. Dies ist jedoch aus Umweltgründen nicht erwünscht. Ein weiterer Nachteil bei der Verwendung von Kunststoffen liegt darin, daß diese nicht widerstandsfähig genug gegenüber der zunehmenden UV-Strahlung sind, so daß selbst Kunststoffe wie Polyvinylchlorid (PVC) angegriffen werden.

Deshalb sehen Weiterbildungen vor, daß auch das dauerelastisch verformbare Material Metall ist und daß der erste sowie der dritte äußere Abschnitt ebenfalls aus Metall sind. Dabei kann das Metall Aluminium, Kupfer oder aber verzinktes Blech sein. Durch die Verwendung von Aluminium, Kupfer oder verzinktem Blech für die Abdeckkappe ist die Möglichkeit zu einem fast vollständigen Recycling gegeben. Folgelasten, die bei der Verwendung von Kunststoffen auftreten, bringt die Abdeckung dann nicht mehr mit sich. Zudem ist die erfindungsgemäße Abdeckkappe extrem widerstandsfähig, so daß kaum Materialverrottung auftritt. Auch durch UV-Strahlung, insbesondere durch zunehmende UV-Strahlung, wird das Abdeckband nicht angegriffen, so daß sich die Lebensdauer gegenüber herkömmlichen Abdeckbändern erhöht. Die Haltbarkeit kann dabei im Bereich der 30-Jahre-Garantie, die Ziegelhersteller auf ihre Ziegel geben, liegen. Des weiteren ist bei der Verwendung von Aluminiumoder Kupferblechen auch eine ideale Anpassung an jede Ziegelform gewährleistet. Das Aluminium bzw. das verzinkte Blech sind zumeist einfarbig, aber auch bevorzugt zweifarbig beschichtet. Hierdurch ergibt sich erstens ein zusätzlicher Korrosionsschutz, zweitens kann bei Verwendung einer roten oder braunen Beschichtung jeweils die der Ziegelfarbe entsprechende Oberfläche verwendet werden.

Das für die inneren sowie den ersten und dritten äußeren Abschnitt verwendete Metall weist bevorzugt eine Stärke von zumindest 0,2 mm, aber maximal 1,5 mm auf. Abdeckkappen mit einer höheren Blechstärke sind nicht mehr gut verformbar. Ist die Blechstärke geringer, dann ist die Metallkappe nicht mehr ausreichend stabil.

Um für ein Ausströmen der "feuchten" Luft aus dem Unterdachbereich in den Entlüftungsraum und von dort nach außen zu ermöglichen, sind die als Überströmöffnungen dienenden Durchbrüche im zweiten inneren Abschnitt angeordnet und an ihren Rändern mit Aufbördelungen versehen. Diese Überströmöffnungen sind aufgrund der Abwinkelung des zweiten inneren Abschnittes im fallenden Teil der Abdeckkappe vorgesehen. Durch die Aufbördelungen sind die Überströmöffnungen vor dem Eindringen von von der Abdeckung ablaufendem Wasser geschützt, und es wird für einen optimalen Strömungsverlauf der Luft gesorgt. Bevorzugt sind die Überströmöffnungen fluchtend zu den Lamellen angeordnet, so daß sie gegen einströmende Luft von außen optimal abgeschirmt sind.

Bei den Überströmöffnungen kann es sich dabei beispielsweise um parallel oder senkrecht in den Lamellen angeordnete ovale, rechteckige oder aber rechteckige Öffnungen mit leicht abgerundeten Ecken handeln, wobei diese rechteckigen oder ovalen Öffnungen aber auch zueinander versetzt in zwei Reihen auf dem zweiten inneren Abschnitt angeordnet sein können. Des weiteren kann es sich um einzelne runde Öffnungen, welche fluchtend zu den Lamellen angeordnet sind, handeln, aber auch um jeweils zwei untereinander angeordnete runde Öffnungen. Die Wahl der entsprechenden Öffnungen hängt dabei von der gewünschten zu erzielenden Luftströmung ab. Durch das Ausstanzen all dieser Überströmöffnungen sowie auch der Überströmbereiche wird bei der erfindungsgemäßen First- oder Abdeckkappe auf platzsparende Weise für weitere Be- und Entlüftungsdurchbrüche, -öffnungen bzw. -bereiche gegenüber dem Stand der Technik gesorgt. Die Stabilität der derart gefertigten Abdeckkappe wird hierdurch jedoch in keinster Weise gegenüber der bekannter Abdeckkappen verringert.

Durch erfindungsgemäß vorgesehene Querriefen im ersten mittleren Abschnitt wird die Abdeckkappe im oberen Bereich über der Firstlatte verstärkt, um ein regenrinnenartiges Aufwölben mit der Gefahr stehenden Wassers zu verhindern.

Derartige Abdeckkappe kann aufgrund der Ausstanzungen und Umbiegungen vor der Montage auf einer Firstlatte leicht vorgeformt werden. Ist die Firstkappe dabei etwas stärker vorgewinkelt, so ergibt sich nach dem Aufnageln oder -schrauben auf die Firstlatte bereits eine gute Vorspannung, die bei einer Kunststoffabdeckung nachteiligerweise erst durch den Firststein bzw. den Firstziegel erzeugt wird. Demgemäß ist bei der erfindungsgemäßen Firstkappe bereits vor Befestigung des Firstziegels überprüfbar, ob eine definierte optimale An- bzw. Auflage des Firstziegels vorliegt. Des weiteren ist die Firstkappe auch an steilere Dächer anpaßbar, indem sie dann entsprechend vorgeformt wird. Dadurch, daß die Dichtungselemente in die als kräftige Befestigungsklemmleisten geformten Halterungen am unteren Rand der Abdeckkappe einsetzbar sind, ist die Abdeckung einfach stapelbar. Die Möglichkeit zum Stapeln ist aber auch bei in den Klemmleisten einsitzenden Dichtungselementen bedingt gegeben.

Dadurch, daß in das dauerelastisch verformbare Material Nagellöcher eingestanzt werden, kann die Abdeckkappe zuverlässig auf einer Firstlatte befestigt werden. Die Abdeckkappe kann aber auch alternativ auf die Firstlatte aufgeschraubt werden.

Die nach der Fertigung auf vorgegebene Länge abgelängten Firstkappen sind bevorzugt unsymmetrisch ausgebildet und werden bei der Montage so aufeinander gesetzt, daß zwei Querriefen jeweils aufeinander liegen bzw. ineinandergreifen. Hierdurch bleibt die Rasterung des Mittelteils über den gesamten First konstant. Des weiteren kann der mittlere Abschnitt der Firstkappe mit einer Mittelkennzeichnung versehen werden, um die Kappe genau auf die Firstlatte bzw. Gratlatte aufzusetzen.

Die vorstehend genannten sowie noch weiter aufgeführte Merkmale können erfindungsgemäß jeweils einzeln oder in beliebigen Kombinationen miteinander verwendet werden. Die erwähnten Ausführungsformen sind dabei nicht als die Erfindung einschränkende Auf zählungen zu verstehen, sondern haben vielmehr einen beispielhaften Charakter.

Weitere Vorteile und Merkmale der Erfindung ergeben sich aus den Ansprüchen und aus der nachfolgenden Beschreibung, in der ein Ausführungsbeispiel der erfindungsgemäßen First- und/oder Gratabdeckung unter Bezugnahme auf die Zeichnungen im einzelnen erläutert ist. Dabei zeigt:
- Figur 1: eine Draufsicht auf eine erfindungsgemäße Abdeckkappe;
- Figur 2: einen Querschnitt durch die Abdeckkappe in Figur 1;
- Figur 3: einen Querschnitt durch einen Firstbereich eines Daches mit der Abdeckkappe in ihrer weitesten Stellung; und
- Figur 4: einen Querschnitt durch einen Firstbereich eines Daches mit einer Abdeckkappe in ihrer engsten Stellung.

Die in Fig. 1 dargestellte First- bzw. Abdeckkappe 1 einer First- und/oder Gratabdeckung weist einen ersten mittleren Abschnitt 2 auf, an den sich an jeder Seite ein zweiter innerer Abschnitt 3 anschließt. Wie Fig. 2 zu entnehmen ist, sind die einander benachbarten Abschnitte 2 und 3 unter Bildung eines stumpfen Winkels gegeneinander abgewinkelt. Dieses Abwinkeln erfolgt über Falzmittel 5, die im Übergangsbereich zwischen dem ersten mittleren Abschnitt 2 und dem zweiten inneren Abschnitt 3 angeordnet sind. Wie aus den Fig. 3 und 4 ersichtlich ist, ist die erfindungsgemäße Abdeckkappe 1 über den ersten mittleren Abschnitt 2 auf einer Firstlatte 4 befestigt, insbesondere darauf angenagelt oder angeschraubt.

Gemäß Fig. 1 ist der zweite innere Abschnitt 3 in seiner Längsrichtung jeweils mit Überströmöffnungen 6 versehen, die an ihren Rändern Aufbördelungen 7 aufweisen. Um diese Aufbördelungen 7 werden die von der Abdeckkappe 1 abfließenden Flüssigkeiten herumgeführt, um nicht in das Dachinnere 8 zu gelangen. Im dargestellten Ausführungsbeispiel sind die Öffnungen 6 rund ausgebildet. Sie können aber auch oval, rechteckig oder rechteckig mit stärker oder weniger stark abgerundeten Ecken ausgebildet sein, wobei diese Öffnungen parallel oder senkrecht zu den Falzmitteln 5 ausgerichtet sein können. Des weiteren können auf dem zweiten inneren Abschnitt 3 mehrere Reihen von Überströmöffnungen mit gegebenenfalls versetzt zueinander angeordneten Öffnungen vorgesehen sein. Über die bei dieser Ausführungsform gleichmäßig in Längsrichtung über die gesamte Abdeckkappe 1 verteilten Überströmöffnungen 6 kann die Luft (s. Fig. 3 und 4) aus dem Unterdachbereich 8 ausströmen und in den Entlüftungsraum 9 zwischen Abdeckkappe 1 und einem darüber angeordneten Firstziegel 10 bzw. Firststein oder einer Firstpfanne gelangen.

An den zweiten inneren Abschnitt 3 schließt sich ein erster äußerer Abschnitt 11 an (s. Fig. 2-4). Im Übergangsbereich 12 zwischen dem zweiten inneren Abschnitt 3 und dem ersten äußeren Abschnitt 11 sind Halterungen 13 ausgebildet. Diese in den Fig. 2-4 lediglich angedeuteten Halterungen 13 werden dadurch erhalten, daß der Übergangsbereich 12 zwischen dem zweiten inneren Abschnitt 3 und dem ersten äußeren Abschnitt 11 durch nicht dargestellte Querschlitze in ebenfalls nicht dargestellte Laschen unterteilt ist. Dabei können einander benachbarte Laschen eine unterschiedliche Breite zueinander aufweisen. Bei unterschiedlicher Breite werden die schmaleren Laschen S-förmig und die breiteren Laschen in Form eines gespiegelten S derart gegeneinander nach unten abgebogen, daß sie dann die als Halterung dienende Klemmleiste 13 zur Aufnahme und zum Befestigen eines zweiten äußeren Abschnittes 14 ausbilden, welcher als Dichtungselement dient. Das Dichtungselement 14 paßt sich optimal an die Profilierung der angrenzenden Dacheindeckungsplatten 15 an, die auf Dachlatten 16 des Dachstuhls aufliegen.

Am Ende der in Form eines gespiegelten S nach unten abgebogenen Laschen der Klemmleiste 13 ist der erste äußere Abschnitt 11 nach oben umgebogen. In diesem Bereich sind zur Versteifung senkrecht zur Erstreckungsrichtung der Laschen verlaufende Längssicken vorgesehen. An den ersten äußeren Abschnitt 11 schließt sich dann ein dritter äußerer Abschnitt 17 an. Dieser ist gegenüber dem Abschnitt 11 nach außen durch Umbiegen abgewinkelt. Sowohl der erste äußere Abschnitt 11 wie auch der dritte äußere Abschnitt 17 sind in Form einer Vielzahl materialschlüssig ineinander übergehender elastischer Lamellen 18, 19 ausgebildet. Diese Lamellen 18, 19 gehen über die Laschen des Übergangsbereichs 12 in den zweiten inneren Abschnitt 3 der Abdeckkappe 1 über. Die gesamten inneren Abschnitte 2, 3 sowie die äußeren Abschnitte 11 und 17 sind einstückig miteinander ausgebildet. Lediglich der zweite äußere Abschnitt 14 ist gesondert gefertigt und wird in die kräftig ausgebildeten Klemmleisten 13 eingeschoben.

Sind die Laschen des Übergangsbereichs 12 mit unterschiedlicher Breite versehen, so gehen die breiten Laschen in Form eines Absatzes im Bereich der Längssicken in die dann etwas schmaler ausgebildeten Lamellen 18 des ersten äußeren Abschnittes über, welcher an seinen Längskanten mit einstückig mit den Lamellen 18 ausgebildeten Seitenlaschen 20, 21 versehen ist. Die Seitenlaschen 20, 21 sind gegenüber den Lamellen 18 nach unten und außen abgebogen. Die zwischen den Lamellen 18 sowie den Seitenlaschen 19, 20 gebildeten Zwischenräume 22 der Abdeckkappe 1 dienen als Überströmbereiche, durch welche die Luft aus dem Entlüftungsraum 9 ausströmen oder aber in diesen einströmen kann. Wie Fig. 1 zu entnehmen ist, sind die Überströmöffnungen 6 fluchtend zu den Lamellen 18, 19 angeordnet, so daß sie gegen einströmende Luft abgeschirmt sind.

Die Seitenlaschen 20, 21 der Lamellen 18 des ersten äußeren Abschnittes 11 sind derart nach unten und außen abgebogen, daß sich die Überströmbereiche 22 ausgehend vom ersten äußeren Abschnitt 11 nach unten und außen verjüngen. Gleichermaßen verjüngen sich auch die Seitenlaschen 20, 21 ausgehend von der jeweiligen Lamelle 18 nach außen.

Die sich hierdurch ergebende düsenförmige Kontur der Überströmbereiche weist für die vom Entlüftungsraum 9 ausfließende Luft die vorteilhaften geringen Verluste einer Düsenströmung auf, während die von außen einströmende Luft den hohen Strömungsverlusten einer solchen "Bordaähnlichen Mündung" unterliegt. Bei freier Konvektion kann die aus dem Dachinneren bzw. dem Unterdachraum 8 ausfließende Luft beidseitig durch die Überströmöffnungen 6 in den Entlüftungsraum 9 und von dort über die Überströmbereiche 22 nach außen ausfließen. Bei erzwungener Konvektion wird die von außen einströmende Luft durch die Kontur der Überströmbereiche 22 am Einfließen gehindert, während die aus dem Entlüftungsraum 9 ausströmende Luft an der gegenüberliegenden Dachschräge durch die dort befindlichen Überströmöffnungen 22 aufgrund des wesentlich geringeren Widerstandes ausfließen kann.

Die Lamellen 19 des dritten äußeren Abschnittes 17 sind beim dargestellten Ausführungsbeispiel etwas schmaler ausgebildet als die Lamellen 18 des ersten äußeren Abschnittes 11. An ihrem freien Ende 23 verjüngen sich diese Lamellen 19 nach außen. Dieses freie Ende paßt sich optimal an jede Innenkontur des Firstziegels bzw. des Firststeins 10 etc. an. Aufgrund der Abbiegungen und Ausformung des ersten äußeren Abschnittes 11 und des dritten äußeren Abschnittes 17 ergibt sich somit eine flexible Ausbildung der Abdeckkappe zwischen dem zweiten inneren Abschnitt 3 und dem dritten äußeren Abschnitt 17, welche die optimale Anpassung an die Innenkontur des Firstziegels 10 noch verstärkt.

Der erste und der dritte äußere Abschnitt 11, 17 dienen jedoch nicht nur zur Be- und Entlüftung des Entlüftungsraums 9 sowie des Dachinneren 8, sondern gewährleisten einerseits zwischen dem Firstziegel 10 und der Abdeckkappe 1 einen ausreichenden Zwischenraum und dienen andererseits als Abschluß für den durchgehenden Strömungs- bzw. Entlüftungsraum 9 zwischen der Oberseite der Abdeckkappe 1 und der Unterseite des Firstziegels 10.

Der Firstziegel bzw. der Firststein 10 ist über Klammern 24 an der Firstlatte 4 befestigt und gegenüber der Abdeckkappe 1 zur Ausbildung des durchgehenden Strömungsraums 9 beabstandet. Er überragt beim in den Fig. 3 und 4 dargestellten Ausführungsbeispiel mit seinen Rändern 25 die Dichtungselemente 14 der Abdeckkappe 1. Auf diese Weise ist der für eine optimale Be- und Entlüftung notwendige definierte Zwischenraum bzw. Entlüftungsraum 9 zwischen der Abdeckkappe 1 und dem Firstziegel 10, insbesondere der Unterseite des Firstziegels 10, gebildet. Entsprechend kann in den Zwischenraum 9 einströmende Luft aus dem Dachinneren 8 ausströmende Luft mitreißen und an die Umgebung abführen.

Im mittleren Abschnitt 2 der Firstkappe 1 sind Nagel- oder Schraublöcher 26 eingestanzt. Diese Löcher 26 sind dabei bevorzugt zwischen den Überströmöffnungen 6 angeordnet. Jeweils versetzt zu den Überströmöffnungen 6 sind im mittleren Abschnitt Querriefen 27 von unten eingeprägt. Diese Querriefen 27 dienen zur Verstärkung der First- oder Abdeckkappe 1 am oberen Teil über der Firstlatte 4 und verhindern ein rinnenartiges Aufwölben mit der Gefahr stehenden Wassers.

Um die einzelnen Abdeckkappen 1 im Firstbereich jeweils miteinander verbinden zu können, können an einem Ende der Abdeckkappe jeweils Nuten oder aber Schlitze vorgesehen sein, am anderen Ende der Abdeckkappe ist dann jeweils eine Feder vorgesehen, die in die Nut oder den Schlitz eingreift. Diese Feder kann z.B. keilförmig ausgebildet sein, um für einen zuverlässigen Halt in der Nut oder dem Schlitz der anderen Abdeckkappe zu sorgen. Alternativ dazu kann sich an die inneren Abschnitte der unsymmetrisch ausgebildeten Abdeckkappe ein an seinen Außenseiten abgeschrägter Überlappungsabschnitt anschließen, welcher auf die nachfolgende Abdeckkappe derart auflegbar ist, daß jeweils zwei Querriefen aufeinander liegen und ineinandergreifen. Hierdurch bleibt die Rasterung über den gesamten First konstant.

Die Herstellung der First- und/oder Gratabdeckung erfolgt, indem zunächst ein dauerelastisch verformbares Material, z.B. ein Aluminium- oder Kupferblech oder verzinktes Blech mit einer Stärke von ggf. 0,5mm, in Längsrichtung mit Falzmitteln versehen wird. In die derart festgelegten inneren Abschnitte werden dann durch Stanzen in Längsrichtung Überströmöffnungen mit Aufbördelungen erhalten. Ein erster und ein zweiter äußerer Abschnitt werden in lamellenartiger Form ausgestanzt, wobei an den Längskanten der Lamellen des ersten äußeren Abschnittes Seitenlaschen verbleiben. Der Übergangsbereich zwischen dem zweiten inneren und dem ersten äußeren Abschnitt wird durch Stanzen oder Schneiden mit Querschlitzen versehen, um Laschen in diesem Übergangsbereich auszubilden. An ihrem dem mittleren Abschnitt abgewandten Ende werden die Laschen mit senkrecht zu ihrer Erstreckungsrichtung verlaufenden Längssicken, z.B. durch Prägen, versehen. Des weiteren wird der mittlere innere Abschnitt durch Prägen von unten mit Querriefen versehen. Zwischen die Querriefen werden Öffnungen zum Befestigen der Abdeckkappe auf der Firstlatte eingestanzt.

Als nächstes werden die einzelnen Abschnitte des Metallblechs durch Falzen oder Umbiegen gegeneinander abgewinkelt. Dies erfolgt, indem der zweite innere Abschnitt gegenüber dem ersten mittleren Abschnitt nach unten abgewinkelt wird, die Laschen im Übergangsbereich zwischen dem zweiten inneren Abschnitt und dem ersten äußeren Abschnitt einmal S-förmig bzw. in Form eines spiegelverkehrten S nach unten abgewinkelt werden, wodurch eine Klemmleiste zur Aufnahme des zweiten äußeren Abschnitts geschaffen wird, der erste äußere Abschnitt am Ende des Übergangsbereichs nach oben umgebogen und der dritte äußere Abschnitt gegenüber dem ersten äußeren Abschnitt nach außen abgebogen wird. Gleichermaßen werden die Seitenlaschen gegenüber den Lamellen des ersten äußeren Abschnittes derart nach unten und außen abgebogen, daß sich in ihrem Querschnitt nach unten und außen verjüngende Überströmbereiche ergeben. In die Klemmleisten der gegebenenfalls auf vorgegebene Länge abgelängten Abdeckkappe können die Dichtungselemente leicht vorgewinkelt (maximal 30°) eingesetzt werden, damit beim Aufbringen auf die Firstlatte keine zu großen Spannungen an den Klemmleisten auftreten.

Eine derartig gefertigte und nach unten vorgeformte Abdeckkappe weist schon bei der Montage der Firstabdeckung eine gute Vorspannung auf, die bei der Kunststoffabdeckung erst durch den Firststein bzw. durch den Firstziegel oder die Firstpfanne erzeugt wird. Bei der erfindungsgemäßen Abdeckkappe kann man bereits nach dem Befestigen vor dem Aufsetzen des Firststeins die Lage der Abdeckung und der Dichtungselemente zu den Dacheindeckungsplatten und demgemäß die Dichtungsfunktion der Firstabdeckung überprüfen.

Ein Anpressen mit entsprechender Verformung der Abdeckkappe wie beim Stand der Technik erfolgt nicht mehr durch Aufsetzen des Firstziegels bzw. Firststeins.

Aufgrund der erfindungsgemäßen Ausbildung mit elastischen Lamellen als erster und dritter äußerer Abschnitt kann die konische Innenkontur des Firstziegels optimal kompensiert werden. Die Lamellen können sich vollständig mit ihrer Außen- bzw. Kontaktfläche an die Innenseite des Firstziegels anlegen (s. Fig. 4). Es reicht für die Stabilität aber auch aus, wenn diese die Innenseite des Firstziegels gerade noch berühren (Fig. 3).

## Patentansprüche

1. First- und/oder Gratabdeckung (1), insbesondere zur Firstentlüftung, mit einer First- oder Abdeckkappe (1) mit zumindest einem inneren Abschnitt (2, 3) sowie einem bzw. mehreren äußeren Abschnitten (11, 14, 17), wobei die Abdeckkappe (1) mit Durchbrüchen (16) sowie Falzmitteln (5) versehen und im verlegten Zustand an einer First- und/oder Gratlatte (4) fixiert und unterhalb eines Firstziegels (10) angeordnet ist und der äußere Abschnitt bzw. die äußeren Abschnitte (14) der Abdeckkappe (1) an die Profilierung angrenzender Dacheindeckungsplatten (15) anpaßbar und mit einem ersten Abschnitt (2) verbunden ist bzw. sind, der als Auflager an der First- und/oder Gratlatte (4) befestigbar aufliegt, wobei zumindest der bzw. die inneren Abschnitte (2, 3) der Abdeckkappe (1) aus einem verformbaren Material ist bzw. sind und sich an einen jeweils an beiden Seiten des ersten, mittleren Abschnittes (2) angeordneten, gegenüber diesem nach unten abgewinkelten zweiten inneren Abschnitt (3) jeweils der bzw. die äußeren Abschnitte (11, 14, 17) anschließen, dadurch gekennzeichnet, daß zumindest ein gegenüber dem zweiten inneren Abschnitt (3) nach oben abgebogener erster äußerer Abschnitt (11) der Abdeckkappe (1) aus dauerelastisch verformbaren Material mit Überströmbereichen (22) versehen ist, ein dritter äußerer Abschnitt (17) gegenüber dem ersten äußeren Abschnitt (11) nach außen abgewinkelt und ein zweiter äußerer Abschnitt (14) als Dichtungselement im Übergangsbereich (12) zwischen dem zweiten inneren Abschnitt (3) und dem ersten äußeren Abschnitt (11) angeordnet ist.

2. First- und/oder Gratabdeckung nach Anspruch 1, dadurch gekennzeichnet, daß der erste und der dritte äußere Abschnitt (11, 17) in Form einer Vielzahl materialschlüssig ineinander übergehender elastischer Lamellen (18, 19) ausgebildet sind.

3. First- und/oder Gratabdeckung nach Anspruch 2, dadurch gekennzeichnet, daß die durch einen gleichbleibenden Abstand zwischen den Lamellen (18, 19) gebildeten Zwischenräume (22) als Überströmbereiche dienen.

4. First- und/oder Gratabdeckung nach einem der Ansprüche 1 bis 3, dadurch gekennzeichnet, daß die Längskanten der Lamellen (18) des ersten äußeren Abschnittes (11) mit einstückig mit den Lamellen (18) ausgebildeten Seitenlaschen (20, 21) versehen sind.

5. First- und/oder Gratabdeckung nach Anspruch 4, dadurch gekennzeichnet, daß die Seitenlaschen (20, 21) gegenüber den Lamellen (18) des ersten äußeren Abschnittes (11) nach unten und außen abgebogen sind.

6. First- und/oder Gratabdeckung nach Anspruch 5, dadurch gekennzeichnet, daß die Seitenlaschen (20, 21) derart abgebogen sind, daß sich der Querschnitt der Überströmbereiche (22) ausgehend vom ersten äußeren Abschnitt (11) nach außen und unten verjüngt.

7. First- und/oder Gratabdeckung nach einem der Ansprüche 5 oder 6, dadurch gekennzeichnet, daß die Seitenlaschen (20, 21) sich ausgehend von der jeweiligen Lamelle (18) nach außen verjüngen.

8. First- und/oder Gratabdeckung nach einem der vorangehenden Ansprüche, dadurch gekennzeichnet, daß sich die Lamellen (19) des dritten äußeren Abschnittes (17) an ihrem freien Ende (23) nach außen verjüngen.

9. First- und/oder Gratabdeckung nach einem der vorangehenden Ansprüche, dadurch gekennzeichnet, daß der Übergangsbereich (12) zwischen dem zweiten inneren und dem ersten äußeren Abschnitt (3, 11) durch Querschlitze in Laschen unterteilt ist.

10. First- und/oder Gratabdeckung nach Anspruch 9, dadurch gekennzeichnet, daß die in die Lamellen (18, 19) der äußeren Abschnitte übergehenden Laschen in Form eines gespiegelten S und die ihnen benachbarten Laschen S-förmig derart nach unten abgebogen sind, daß sie eine Klemmleiste (13) zur Aufnahme und zum Befestigen des zweiten äußeren Abschnittes (14) ausbilden.

11. First- und/oder Gratabdeckung nach Anspruch 10, dadurch gekennzeichnet, daß im Übergangsbereich (12) zwischen den die Klemmleiste (13) bildenden Laschen und den Lamellen (18) des ersten äußeren Abschnittes (11) senkrecht zur Erstreckungsrichtung der Lamellen (18) verlaufende Längssicken vorgesehen sind.

12. First- und/oder Gratabdeckung nach einem der vorangehenden Ansprüche, dadurch gekennzeichnet, daß der zweite äußere Abschnitt (14) der Abdeckkappe (1) aus Metallstreifen besteht.

13. First- und/oder Gratabdeckung nach Anspruch 12, dadurch gekennzeichnet, daß zwei Metallstreifen aufeinander festgelegt sind.

14. First- und/oder Gratabdeckung nach einem der Anspruche 12 oder 13, dadurch gekennzeichnet, daß der Metallstreifen gewellt ist.

15. First- und/oder Gratabdeckung nach einem der Ansprüche 12 bis 14, dadurch gekennzeichnet, daß ein Randbereich des bzw. der Metallstreifen in einem Metallrücken festgelegt ist.

16. First- und/oder Gratabdeckung nach einem der vorangehenden Ansprüche, dadurch gekennzeichnet, daß der zweite äußere Abschnitt (14) der Abdeckkappe (1) aus einem Gummistreifen besteht.

17. First- und/oder Gratabdeckung nach einem der vorangehenden Ansprüche, dadurch gekennzeichnet, daß der zweite äußere Abschnitt (14) der Abdeckkappe (1) aus einem bürstenartigen Element besteht.

18. First- und/oder Gratabdeckung nach einem der vorangehenden Ansprüche, dadurch gekennzeichnet, daß das dauerelastisch verformbare Material Metall ist.

19. First- und/oder Gratabdeckung nach Anspruch 18, dadurch gekennzeichnet, daß der erste sowie der dritte äußere Abschnitt (11, 17) aus Metall sind.

20. First- und/oder Gratabdeckung nach einem der Ansprüche 1 bis 19, dadurch gekennzeichnet, daß ihre Abschnitte eine Stärke von zumindest 0,2 mm und maximal 1,5 mm aufweisen.

21. First- und/oder Gratabdeckung nach einem der vorangehenden Ansprüche, dadurch gekennzeichnet, daß die als Überströmöffnungen dienenden Durchbrüche (6) im zweiten inneren Abschnitt (3) angeordnet und an ihren Rändern mit Aufbördelungen (7) versehen sind.

22. First- und/oder Gratabdeckung nach Anspruch 21, dadurch gekennzeichnet, daß die Überströmöffnungen (6) fluchtend zu den Lamellen (18, 19) angeordnet sind.

23. First- und/oder Gratabdeckung nach einem der vorangehenden Ansprüche, dadurch gekennzeichnet, daß im ersten mittleren Abschnitt (2) Querriefen (27) ausgebildet sind.

24. Verfahren zur Herstellung einer First- und/oder Gratabdeckung, insbesondere zur Firstentlüftung, mit einer First- oder Abdeckkappe mit zumindest einem inneren Abschnitt sowie einem bzw. mehreren äußeren Abschnitten, wobei die Abdeckkappe mit Durchbrüchen sowie Falzmitteln versehen und im verlegten Zustand an einer First- und/oder Gratlatte fixiert und unterhalb eines Firstziegels angeordnet ist und der äußere Abschnitt bzw. die äußeren Abschnitte der Abdeckkappe an die Profilierung angrenzender Dacheindeckungsplatten anpaßbar und mit einem ersten mittleren Abschnitt verbunden ist bzw. sind, der als Auflager an der First- und/ oder Gratlatte befestigbar aufliegt, wobei ein verformbares Material in Längsrichtung mit Falzmitteln, wodurch mehrere Abschnitte erhalten werden, versehen und ein zweiter innerer Abschnitt gegenüber dem ersten mittleren Abschnitt nach unten abgewinkelt wird, dadurch gekennzeichnet, daß das dauerelastisch verformbare Material durch Stanzen mit Überströmöffnungen, Aufbördelungen sowie Lamellen und Überströmbereichen versehen wird und ein erster äußerer Abschnitt gegenüber dem zweiten inneren Abschnitt nach oben umgebogen, ein zweiter äußerer Abschnitt im Übergangsbereich zwischen dem zweiten inneren Abschnitt und dem ersten äußeren Abschnitt an der Abdeckkappe angeordnet und ein dritter äußerer Abschnitt gegenüber dem ersten äußeren Abschnitt nach außen abgewinkelt wird.

25. Verfahren nach Anspruch 24, dadurch gekennzeichnet, daß der erste und der zweite äußere Abschnitt in lamellenartiger Form ausgestanzt werden, wobei an den Längskanten der Lamellen des ersten äußeren Abschnittes Seitenlaschen verbleiben.

26. Verfahren nach Anspruch 25, dadurch gekennzeichnet, daß die Seitenlaschen gegenüber den Lamellen des ersten äußeren Abschnittes zur Ausbildung sich in ihrem Querschnitt nach unten und außen verjüngender Überströmbereiche zwischen den Lamellen nach unten und außen abgebogen werden.

27. Verfahren nach einem der Ansprüche 24 bis 26, dadurch gekennzeichnet, daß der Übergangsbereich zwischen dem zweiten inneren und dem ersten äußeren Abschnitt mit Querschlitzen zur Ausbildung von Laschen versehen wird, wobei die in die Lamellen der äußeren Abschnitte übergehenden Laschen in Form eines gespiegelten S und die ihnen benachbarten Laschen S-förmig abgewinkelt werden, um eine Klemmleiste zur Aufnahme des zweiten äußeren Abschnittes zu schaffen.

28. Verfahren nach Anspruch 27, dadurch gekennzeichnet, daß der zweite äußere Abschnitt leicht vorgewinkelt in die Klemmleisten eingesetzt wird.

## Claims

1. Ridge and/or hip covering (1), particularly for ridge ventilation, having a ridge or cover cap (1) with at least one inner section (2, 3), as well as one or more outer sections (11, 14, 17), the cover cap (1) being provided with openings (16) and folding means (5) and in the laid state is fixed to a ridge and/or hip lath (4) and below a ridge tile (10) and the outer section or sections (14) of the cover cap (1) are adaptable to the profiling of adjacent roofing boards (15) and are connected to a first section (2), which, as a support, is fixably supported on the ridge and/or hip lath (4), in which at least the inner section or sections (2, 3) of the cover cap (1) are made from a deformable material and to a second, inner section (3) arranged on either side of the first, central section (2) and angled downwards with respect thereto is connected the outer section or sections (11, 14, 17), characterized in that at least one first, outer section (11) of the cover cap (1) is bent upwards with respect to the second, inner section (3) is made from permanently elastically deformable material with overflow areas (22), a third, outer section (17) is angled outwards with respect to the first, outer section (11) and a second, outer section (14) is placed as a sealing element in the transition area (12) between the second, inner section (3) and the first, outer section (11).

2. Ridge and/or hip covering according to claim 1, characterized in that the first and third, outer sections (11, 17) are constructed in the form of a plurality of materially integrally merging, elastic lamellas (18, 19).

3. Ridge and/or hip covering according to claim 2, characterized in that the gaps (22) formed by a constant spacing between the lamellas (18, 19) serve as overflow areas.

4. Ridge and/or hip covering according to one of the claims 1 to 3, characterized in that the longitudinal edges of the lamellas (18) of the first, outer section (11) are provided with lateral tongues (20, 21) constructed in one piece with the lamellas (18).

5. Ridge and/or hip covering according to claim 4, characterized in that the lateral tongues (20, 21) are downwardly and outwardly bent compared with the lamellas (18) of the first, outer section (11).

6. Ridge and/or hip covering according to claim 5, characterized in that the lateral tongues (20, 21) are bent down in such a way that the cross-section of the overflow areas (22) tapers outwards and downwards, starting from the first, outer section (11).

7. Ridge and/or hip covering according to one of the claims 5 or 6, characterized in that the lateral tongues (20, 21) taper outwards, starting from the particular lamella (18).

8. Ridge and/or hip covering according to one of the preceding claims, characterized in that the free end (23) of the lamellas (19) of the third, outer section (17) taper outwards.

9. Ridge and/or hip covering according to one of the preceding claims, characterized in that the transition area (12) between the second, inner and the first, outer section (3, 11) is subdivided into tongues by transverse slits.

10. Ridge and/or hip covering according to claim 9, characterized in that the tongues passing into the lamellas (18, 19) of the outer sections are so downwardly bent in the form of a reflected S and the tongues adjacent thereto in S-shaped manner that they form a clamping strip (13) for receiving and fixing the second, outer section (14).

11. Ridge and/or hip covering according to claim 10, characterized in that in the transition area (12) between the tongues forming the clamping strip (13) and the lamellas (18) of the first, outer section (11), there are longitudinal beads extending perpendicular to the extension direction of the lamellas (18).

12. Ridge and/or hip covering according to one of the preceding claims, characterized in that the second, outer section (14) of the cover cap (1) comprises metal strips.

13. Ridge and/or hip covering according to claim 12, characterized in that two metal strips are fixed on one another.

14. Ridge and/or hip covering according to one of the claims 12 or 13, characterized in that the metal strip is corrugated.

15. Ridge and/or hip covering according to one of the claims 12 to 14, characterized in that a marginal area of the metal strip or strips is fixed in a metal back.

16. Ridge and/or hip covering according to one of the preceding claims, characterized in that the second, outer section (14) of the cover cap (1) comprises a rubber strip.

17. Ridge and/or hip covering according to one of the preceding claims, characterized in that the second, outer section (14) of the cover cap (1) comprises a brush-like element.

18. Ridge and/or hip covering according to one of the preceding claims, characterized in that the permanently elastically deformable material is metal.

19. Ridge and/or hip covering according to claim 18, characterized in that the first and third, outer sections (11, 17) are of metal.

20. Ridge and/or hip covering according to one of the claims 1 to 19, characterized in that their sections have a thickness of at least 0.2 mm and max 1.5 mm.

21. Ridge and/or hip covering according to one of the preceding claims, characterized in that the openings (6) serving as overflow openings are located in the second, inner section (3) and provided with flanges (7) on their edges.

22. Ridge and/or hip covering according to claim 21, characterized in that the overflow openings (6) are aligned with the lamellas (18, 19).

23. Ridge and/or hip covering according to one of the preceding claims, characterized in that transverse grooves (27) are formed in the first, central section (2).

24. Method for the manufacture of a ridge and/or hip covering, particularly for ridge ventilation, with a ridge or cover cap with at least one inner section, as well as one or more outer sections, the cover cap being provided with openings and folding means and in the laid state is fixed to a ridge and/or hip lath and positioned below a ridge tile and the outer section or sections of the cover cap are adaptable to the profiling of adjacent roofing boards and are connected to a first, central section, which, as a support, is fixably supported on the ridge and/or hip lath, a deformable material being longitudinally provided with folding means, so that several sections are obtained, and a second, inner section is angled downwards with respect to the first, central section, characterized in that the permanently elastically deformable material is provided by punching with overflow openings, flanges, lamellas and overflow areas and a first, outer section is bent round upwards with respect to the second, inner section, a second, outer section is located in the transition area between the second, inner section and the first, outer section on the cover cap and a third, outer section is outwardly angled with respect to the first, outer section.

25. Method according to claim 24, characterized in that the first and second outer sections are punched in lamellar form, lateral tongues remaining on the longitudinal edges of the lamellas of the first, outer section.

26. Method according to claim 25, characterized in that the lateral tongues are bent downwards and outwards with respect to the lamellas of the first, outer section for forming cross-sectionally downwardly and outwardly tapering overflow areas between the lamellas.

27. Method according to one of the claims 24 to 26, characterized in that the transition area between the second, inner and the first, outer section is provided with transverse slits for forming tongues, the tongues passing into the lamellas of the outer sections being angled in the form of a reflected S and the tongues adjacent thereto in S-shaped manner, in order to provide a clamping strip for receiving the second, outer section.

28. Method according to claim 27, characterized in that the second, outer section is inserted in slightly forwardly angled manner in the clamping strips.

## Revendications

1. Recouvrement (1) de faite et/ou d'arête de toit, en particulier pour l'aération du faîte, comprenant une chape (1) de faîte ou de recouvrement présentant au moins une partie intérieure (2,3) ainsi qu'une ou plusieurs parties extérieures (11,14,17), la chape de recouvrement (1) présentant des ouvertures (16) et des moyens de pliage (5), chape fixée dans l'état posé sur une latte (4) de faîte ou d'arête et mise en place en-dessous d'une tuile de faîte (10), la ou les parties extérieures (14) étant adaptable(s) au profil de panneaux (15) de couverture contigus et reliée(s) à une première partie (2) servant d'appui reposant sur la latte (4) de faîte ou de recouvrement et fixable sur celle-ci, au moins la, le cas échéant les partie(s) (2,3) de la chape de recouvrement (1) étant réalisée(s) en un matériau déformable et la ou les parties extérieures (11,14,17) étant chacune contiguë avec une deuxième partie intérieure (3) chacune disposée de part et d'autre de la première partie médiane (2) et pliée vers le bas par rapport à celle-ci, caractérisé en ce qu'au moins une première partie extérieure (11) de la chape de recouvrement, pliée vers le haut par rapport à la deuxième partie intérieure (3) et constituée d'un matériau à élasticité permanente présente des zones de surverse (22), une troisième partie extérieure (17) étant pliée en U vers l'extérieur par rapport à la première partie extérieure (11), et une deuxième partie extérieure (14) étant disposée comme élément d'étanchéité dans la zone de transition (12) entre la deuxième partie intérieure (3) et la première partie extérieure (11).

2. Recouvrement de faîte ou d'arête selon la revendication 1, caractérisé en ce que la première et la troisième partie extérieure (11,17) sont conformées selon une multitude de lamelles (18,19) élastiques se chevauchant.

3. Recouvrement de faîte ou d'arête selon la revendication 2, caractérisé en ce que les zones intermédiaires (22) formées par un écart constant entre les lamelles (18,19) servent de zones de surverse.

4. Recouvrement de faïte ou d'arête selon l'une quelconque des revendications 1 à 3, caractérisé en ce que les bords longitudinaux des lamelles (18) de la première partie extérieure (11) comportent des languettes latérales (20,21) conformées d'une seule pièce avec les lamelles (18).

5. Recouvrement de faîte ou d'arête selon la revendication 4, caractérisé en ce que les languettes latérales (20,21) sont pliées vers le bas et vers l'extérieur par rapport aux lamelles (18) de la première partie extérieure (11).

6. Recouvrement de faîte ou d'arête selon la revendication 5, caractérisé en ce que les languettes latérales (20,21) sont pliées de façon que la section transversale des zones de surverse (22) se rétrécit vers l'extérieur et vers le bas à partir de la première partie extérieure (11).

7. Recouvrement de faîte ou d'arête selon l'une quelconque des revendications 5 ou 6, caractérisé en ce que les languettes latérales (20,21) se rétrécissent vers l'extérieur à partir de la lamelle (18) correspondante.

8. Recouvrement de faîte ou d'arête selon l'une quelconque des revendications précédentes, caractérisé en ce que les lamelles (19) de la troisième partie extérieure (17) se rétrécissent vers l'extérieur à leur extrémité libre (23).

9. Recouvrement de faîte ou d'arête selon l'une quelconque des revendications précédentes, caractérisé en ce que la zone de transition (12) entre la deuxième partie intérieure et la première partie extérieure (3,11) est subdivisée en languettes d'assemblage par des fentes transversales.

10. Recouvrement de faîte ou d'arête selon la revendication 9, caractérisé en ce que les languettes d'assemblage se prolongeant dans les lamelles (18,19) des parties extérieures sont pliées en S inversé et que les languettes contiguës sont pliées vers le bas en S de façon qu'elles constituent une barrette de serrage pour recevoir et fixer la deuxième partie extérieure (14).

11. Recouvrement de faîte ou d'arête selon la revendication 10, caractérisé en ce que dans la zone de transition (12) entre les languettes d'assemblage formant la barrette de serrage (13) et les lamelles (18) de la première partie extérieure (11) sont prévues des nervures longitudinales s'étendant perpendiculaires à la direction des lamelles.

12. Recouvrement de faîte ou d'arête selon l'une quelconque des revendications précédentes, caractérisé en ce que la deuxième partie extérieure (14) de la chape de recouvrement (1) est constituée de bandes métalliques.

13. Recouvrement de faîte ou d'arête selon la revendication 12, caractérisé en ce que deux bandes métalliques sont fixées à superposition l'une sur l'autre.

14. Recouvrement de faîte ou d'arête selon l'une quelconque des revendications 12 ou 13, caractérisé en ce que la bande métallique est ondulée.

15. Recouvrement de faite ou d'arête selon l'une quelconque des revendications 12 à 14, caractérisé en ce qu'une zone de bordure de la ou des bande(s) métallique(e) est fixée dans un renfort métallique.

16. Recouvrement de faîte ou d'arête selon l'une quelconque des revendications précédentes, caractérisé en ce que la deuxième partie extérieure (14) de la chape de recouvrement (1) consiste en une bande de caoutchouc.

17. Recouvrement de faîte ou d'arête selon l'une quelconque des revendications précédentes, caractérisé en ce que la deuxième partie extérieure (14) de la chape de recouvrement consiste en un élément du type brosse.

18. Recouvrement de faîte ou d'arête selon l'une quelconque des revendications précédentes, caractérisé en ce que le matériau déformable à élasticité permanente est du métal.

19. Recouvrement de faîte ou d'arête selon la revendication 18, caractérisé en ce que la première de même que la troisième partie extérieures (11,17) sont en métal.

20. Recouvrement de faîte ou d'arête selon l'une quelconque des revendications 1 à 19, caractérisé en ce que ses parties ont une épaisseur d'au moins 0,2 mm et au maximum de 1,5 mm.

21. Recouvrement de faîte ou d'arête selon l'une quelconque des revendications précédentes, caractérisé en ce que les ouvertures (6) servant de dégagement de surverse sont ménagées dans la deuxième partie intérieure (3) et munies de bordures (7).

22. Recouvrement de faîte ou d'arête selon la revendication 21, caractérisé en ce que les ouvertures de surverse (6) sont disposées alignées par rapport aux lamelles (18,19).

23. Recouvrement de faîte ou d'arête selon l'une quelconque des revendications précédentes, caractérisé en ce que des rainures transversales sont conformées dans la première partie médiane (2).

24. Procédé de fabrication d'un recouvrement de faite ou d'arête, en particulier pour l'aération du faîte, comprenant une chape faîtière ou de recouvrement présentant au moins une partie intérieure ainsi qu'une ou plusieurs parties extérieures, la chape de recouvrement présentant des ouvertures et des moyens de pliage, fixée posée sur une latte de faîte ou d'arête et mise en place en-dessous d'une tuile de faîte, la ou les parties extérieures étant adaptable(s) au profil de panneaux de couverture contigus et reliée(s) à une première partie médiane servant d'appui reposant sur la latte de faîte ou de recouvrement et fixable sur celle-ci, un matériau déformable présentant des moyens de pliage dans le sens de la longueur permettant d'obtenir plusieurs parties, et une deuxième partie intérieure étant pliée en U vers le bas par rapport à la première partie médiane, caractérisé en ce que le matériau déformable à élasticité permanente est pourvu d'ouvertures de surverse, de bordures ainsi que de lamelles et de zones de surverse par découpage, et en ce qu'une première partie extérieure est repliée vers le haut par rapport A la deuxième partie intérieure, en ce qu'une deuxième partie extérieure est montée sur la chape de recouvrement dans la zone de transition entre la deuxième partie intérieure et la première partie extérieure et en ce qu'une troisième partie extérieure est pliée an U vers l'extérieur par rapport à la première partie extérieure.

25. Procédé selon la revendication 24, caractérisé en ce que la première et la deuxième partie extérieures sont découpées en forme de lamelles, des languettes latérales restant sur les bords longitudinaux des lamelles de la première partie extérieure.

26. Procédé selon la revendication 25, caractérisé en ce que les languettes latérales sont pliées vers le bas et vers l'extérieur par rapport aux lamelles de la première partie extérieure pour constituer entre les lamelles des zones de surverse dont la section transversale se rétrécit vers le bas et vers l'extérieur.

27. Procédé selon l'une quelconque des revendications 24 à 26, caractérisé en ce que dans la zone de transition entre la deuxième partie intérieure et la première partie extérieure sont ménagées des fentes transversales pour la formation de languettes, les languettes se prolongeant dans les lamelles des parties extérieures étant pliées sous forme d'un S renversé et les languettes qui leur sont contiguës sous forme d'un S, pour réaliser une barrette de serrage recevant la deuxième partie extérieure.

28. Procédé selon la revendication 27, caractérisé en ce que la deuxième partie extérieure est introduite dans la barrette de serrage après un léger précoudage.
